# EUROPÄISCHE PATENTSCHRIFT

(11) **EP 4 033 078 B1**
(45) Veröffentlichungstag und Bekanntmachung des Hinweises auf die Patenterteilung: **04.12.2024**
(21) Anmeldenummer: 22150769.2
(22) Anmeldetag: 10.01.2022
(51) Int. Cl.: F01N 3/10, F01N 9/00, F01N 13/00

(54) **BRENNKRAFTMASCHINE MIT NH3-SENSOR IM ABGASSTRANG**
COMBUSTION ENGINE WITH NH3 SENSOR IN THE EXHAUST LINE
MOTEUR À COMBUSTION INTERNE POURVU DE CAPTEUR DE NH3 DANS LA LIGNE DE GAZ D'ÉCHAPPEMENT

(30) Priorität: 21.01.2021 DE 102021101244
(43) Veröffentlichungstag der Anmeldung: 27.07.2022
(73) Patentinhaber: VOLKSWAGEN AG, 38440 Wolfsburg (DE)
(72) Erfinder: Paukner, Stefan, 38442 Wolfsburg (DE); Pott, Ekkehard, 38518 Gifhorn (DE)
(74) Vertreter: Bungartz, Florian

(56) Entgegenhaltungen:
- EP-A2- 2 853 725
- DE-A1- 102013 211 521
- DE-A1- 102018 218 138
- US-A1- 2019 101 033

## Beschreibung

Die Erfindung betrifft ein Verfahren zum Betreiben einer Brennkraftmaschine.

Die Regelung des Massenverhältnisses der Bestandteile Luft und Brennstoff eines Gemischs, das dem Verbrennungsmotor einer Brennkraftmaschine zur Verbrennung zugeführt wird, ist nicht nur von zentraler Bedeutung für den Betrieb des Verbrennungsmotors, sondern auch für eine Nachbehandlung von Abgas, das von dem Verbrennungsmotor erzeugt wird. Dabei wird dieses Massenverhältnis üblicherweise mit der dimensionslosen Kennzahl λ (Lambda), die auch als Verbrennungsluftverhältnis bezeichnet wird, beschrieben. Das Verbrennungsluftverhältnis gibt dabei konkret das Massenverhältnis der Gemischbestandteile Luft und Brennstoff relativ zum stöchiometrisch idealen Massenverhältnis für einen theoretisch vollständigen Verbrennungsprozess an.

Ottomotoren, die fremdgezündet und quantitätsgeregelt sind, werden häufig mit einem grundsätzlich stöchiometrischen Verbrennungsluftverhältnis, d.h. mit λ ≈ 1, betrieben, wobei zur Realisierung eines solchen stöchiometrischen Verbrennungsluftverhältnisses mittels einer sogenannten Lambdasonde der Restsauerstoffgehalt im Abgas analysiert und zur Regelung des Luft-Brennstoff-Massenverhältnisses für anschließende Verbrennungsprozesse genutzt wird. Eine solche reaktive Regelung führt dazu, dass das tatsächliche Verbrennungsluftverhältnis in einem üblicherweise relativ schmalen Bereich um das stöchiometrische Verbrennungsluftverhältnis schwankt. Bekannt ist diesbezüglich, aktiv eine sogenannte Eigenfrequenzregelung für das Verbrennungsluftverhältnis umzusetzen, bei der der Verbrennungsmotor definiert wechselweise leicht fett, d.h. mit einem geringfügig unterstöchiometrischen Verbrennungsluftverhältnis (λ < 1), sowie leicht mager, d.h. mit einem geringfügig überstöchiometrischen Verbrennungsluftverhältnis (λ > 1), betrieben wird. Eine Umschaltung zwischen fettem und magerem Betrieb erfolgt dabei bei definierten Abweichungen von dem stöchiometrischen Verbrennungsluftverhältnis.

Eine übliche Ausgestaltung einer in den Abgasstrang eines Ottomotors integrierten Abgasnachbehandlungseinrichtung umfasst in Strömungsrichtung des Abgases gesehen zunächst eine erste Lambdasonde, dann einen ersten Dreiwegekatalysator, anschließend eine zweite Lambdasonde und schließlich einen zweiten Dreiwegekatalysator. Ein Dreiwegekatalysator ist dadurch gekennzeichnet, dass dieser Kohlenstoffmonoxid (CO), Stickoxide (NOx) und unverbrannte Kohlenwasserstoffe (HC) zu Kohlenstoffdioxid (COz), Stickstoff (N₂) und Wasser (H₂O) umwandelt. Zudem weist ein solcher Dreiwegekatalysator üblicherweise auch eine sogenannte Sauerstoffspeicherkapazität auf. Dieser kann folglich Sauerstoff in einem begrenzten Umfang einlagern. In einem mageren Betrieb des Verbrennungsmotors einer Brennkraftmaschine, die eine solche Abgasnachbehandlungseinrichtung umfasst, wird überschüssiger, in dem Rohabgas enthaltener Sauerstoff in dem ersten Dreiwegekatalysator eingelagert, während in einem fetten Betrieb der eingelagerte Sauerstoff für die genannten Umwandlungen genutzt wird. Wenn während eines solchen fetten Betriebs des Verbrennungsmotors die Sauerstoffspeicherkapazität nahezu vollständig ausgeräumt ist, kann es zu Fettdurchbrüchen in dem ersten Dreiwegekatalysator kommen, d.h. in dem ersten Dreiwegekatalysator liegen relevante Mengen von unverbrannten Kohlenwasserstoffen vor, die nicht umgewandelt werden können, was zur Ausbildung von Ammoniak (NH₃) und, über das Ammoniak, zur Bildung von Lachgas (N₂O) führen kann. Eine solche Ausbildung von Ammoniak und Lachgas soll nach Möglichkeit vermieden werden.

Die US 7 003 943 B2 offenbart ein Verfahren zur geregelten Einstellung des Verbrennungsluftverhältnisses λ bei einem Verbrennungsmotor mittels eines NOx-Sensors, der die ansonsten üblichen zwei Lambdasensoren ersetzen soll.

Die US 10 598 063 B2 offenbart ein Verfahren zur Funktionsprüfung eines Dreiwegekatalysators mittels eines NOx-Sensors, der stromab des Dreiwegekatalysators angeordnet ist.

Die US 9 115 660 B2 offenbart eine Brennkraftmaschine mit einem Verbrennungsmotor und einem Abgasstrang, in den in Strömungsrichtung des Abgases gesehen ein Dreiwegekatalysator, ein NOx-Speicherkatalysator, ein SCR-Katalysator und ein NOx-Sensor integriert sind.

Die US 2019/0101033 A1 beschreibt eine Brennkraftmaschine mit einem Verbrennungsmotor und einem Abgasstrang, in den ausgehend von dem Verbrennungsmotor eine erste Lambdasonde, ein erster Katalysator, ein NOx-Sensor, eine zweite Lambdasonde und ein zweiter Katalysator integriert sind. Die Katalysatoren sind 3-Wege-Katalysatoren.

Die DE 10 2018 218 138 A1 offenbart eine Brennkraftmaschine mit einem Verbrennungsmotor und einem Abgasstrang, in dem zunächst eine erste Lambdasonde, dann ein erster Dreiwegekatalysator und anschließend ein zweiter Dreiwegekatalysator angeordnet sind. In den ersten Dreiwegekatalysator ist ein als NH₃-Sensor verwendeter NOx-Sensor und in den zweiten Dreiwegekatalysator ist eine zweite Lambdasonde integriert.

Die EP 2 853 725 A2 beschreibt eine Brennkraftmaschine mit einem Verbrennungsmotor und einem Abgasstrang, in den ausgehend von dem Verbrennungsmotor eine Lambdasonde, ein 3-Wege-Katalysator, ein NH₃-Sensor und ein Ammoniak-Sperrkatalysator integriert sind.

Die DE 10 2013 211 521 A1 offenbart eine Brennkraftmaschine mit einem Verbrennungsmotor und einem Abgasstrang, in den ausgehend von dem Verbrennungsmotor eine erste Lambdasonde, ein 3-Wege-Katalysator, eine zweite Lambdasonde und ein mit Ammoniak als Reduktionsmittel arbeitender SCR-Katalysator integriert sind. Weiterhin sind NOx-Sensoren vorgesehen.

Der Erfindung lag die Aufgabe zugrunde, eine Ausbildung von Ammoniak und Lachgas in dem Abgas einer Brennkraftmaschine möglichst zu vermeiden.

Zur Lösung dieser Aufgabe ist ein Verfahren zum Betreiben einer Brennkraftmaschine gemäß dem Patentanspruch 1 vorgesehen. Bevorzugte Ausführungsformen des erfindungsgemäßen Verfahrens sind Gegenstände der weiteren Patentansprüche und/oder ergeben sich aus der nachfolgenden Beschreibung der Erfindung.

Erfindungsgemäß ist eine Brennkraftmaschine vorgesehen, die zumindest einen Verbrennungsmotor und einen Abgasstrang umfasst. Der Verbrennungsmotor ist vorzugsweise zumindest zeitweise fremdgezündet und weiterhin vorzugsweise auch quantitätsgeregelt betreibbar (d.h. dann als Ottomotor) ausgestaltet. In den Abgasstrang sind in Strömungsrichtung des Abgases gesehen, d.h. ausgehend von dem Verbrennungsmotor eine (erste) Lambdasonde, dann ein erster Dreiwegekatalysator und anschließend ein zweiter Dreiwegekatalysator integriert. Weiterhin ist zwischen dem ersten Dreiwegekatalysator und dem zweiten Dreiwegekatalysator ein NH₃-Sensor, d.h. ein Sensor, mittels dessen Ammoniak direkt oder indirekt ermittelt werden kann, in den Abgasstrang integriert.

Eine solche Brennkraftmaschine ermöglicht die Durchführung eines erfindungsgemäßen Verfahrens, gemäß dem der Verbrennungsmotor im Betrieb der Brennkraftmaschine wechselweise (leicht) fett und (leicht) mager (dabei vorzugsweise mit definierten unveränderlichen oder veränderlichen Abweichungen von dem stöchiometrischen Verbrennungsluftverhältnis (λ = 1), beispielsweise im Bereich λ = 1 ± 0,05 oder λ = 1 ± 0,03 oder λ = 1 ± 0,01) betrieben wird, was insbesondere zur Erzielung eines im Mittel stöchiometrischen Betriebs des Verbrennungsmotors dienen kann. Dabei wird von dem fetten Betrieb zu dem mageren Betrieb umgeschaltet, wenn ein grundsätzlich ermittelbares Vorhandensein von Ammoniak in dem Abgas mittels des NH₃-Sensors ermittelt wird. Ein solches Ermitteln kann relativ schnell erfolgen, wodurch eine Erzeugung von Ammoniak und, über das Ammoniak, von Lachgas in dem ersten Dreiwegekatalysator minimiert werden kann, weil entsprechend früh beziehungsweise rechtzeitig in den mageren Betrieb des Verbrennungsmotors umgeschaltet wird. Dadurch steht dann ausreichend Sauerstoff in dem Rohabgas, d.h. in dem von dem Verbrennungsmotor erzeugten und noch nicht nachbehandelten Abgas (stromauf des ersten Dreiwegekatalysators), zur Verfügung, um weitere Fettdurchbrüche in dem ersten Dreiwegekatalysator zu vermeiden. Eine entsprechende Regelung des Verbrennungsluftverhältnisses kann dabei deutlich schneller sein, als wenn ein Umschalten von dem fetten Betrieb zu dem mageren Betrieb basierend auf dem Signal einer Lambdasonde ermittelt würde, wie dies gemäß dem Stand der Technik vorgesehen sein kann.

Ein Umschalten von dem mageren Betrieb zu dem fetten Betrieb kann im Rahmen eines erfindungsgemäßen Verfahrens vorzugsweise dann erfolgen, wenn ein definiertes Vorhandensein (d.h. ein grundsätzlich ermittelbares Vorhandensein oder ein Vorhandensein in einer definierten Mindestmenge) von Sauerstoff in dem Abgas stromab des ersten Dreiwegekatalysators (und vorzugsweise stromauf des zweiten Dreiwegekatalysators) ermittelt wird. Das Vorhandensein von Sauerstoff in dem Abgas kann dabei in grundsätzlich bekannter Weise mittels einer zweiten Lambdasonde ermittelt werden, die zwischen dem ersten Dreiwegekatalysator und dem zweiten Dreiwegekatalysator in den Abgasstrang integriert ist. Alternativ oder ergänzend kann für diesen Zweck auch ein NOx-Sensor, d.h. ein Sensor, mittels dessen zumindest auch Stickoxide direkt oder indirekt ermittelt werden können, in diesem Abschnitt des Abgasstrangs angeordnet sein. Ein solcher NOx-Sensor kann dabei auch in vorteilhafter Weise mit dem NH₃-Sensor integral, d.h. als NH₃-NO_{X}-Kombinationssensor ausgestaltet sein.

Gemäß einer bevorzugten Ausgestaltungsform einer erfindungsgemäß betreibbaren Brennkraftmaschine kann in den Abgasstrang weiterhin mindestens ein Partikelfilter integriert sein, um eine Emission von Partikeln mit dem Abgas zu minimieren. Ein solcher Partikelfilter kann dabei dem ersten Dreiwegekatalysator und/oder dem zweiten Dreiwegekatalysator zugeordnet sein, wobei als Zuordnung die Integration in den jeweiligen Dreiwegekatalysator (zur Ausbildung eines sogenannten Vierwegekatalysators) oder die Anordnung stromab, insbesondere unmittelbar stromab davon (und hinsichtlich des ersten Dreiwegekatalysators stromauf des zweiten Dreiwegekatalysators) verstanden wird. Für die Ausbildung eines Vierwegekatalysators kann dabei vorzugsweise vorgesehen sein, dass ein Partikelfilter mit einer als Dreiwegekatalysator wirkenden Beschichtung versehen ist.

Gemäß einer vorteilhaften Ausgestaltungsform einer erfindungsgemäß betreibbaren Brennkraftmaschine kann vorgesehen sein, dass die erste Lambdasonde als Breitbandlambdasonde ausgestaltet ist, wodurch eine hohe Regelgenauigkeit für die Basisregelung des Verbrennungsluftverhältnisses mittels der ersten Lambdasonde realisiert werden kann. Die gegebenenfalls vorhandene zweite Lambdasonde kann dagegen vorteilhaft als Sprunglambdasonde (auch als Zweipunktlambdasonde bekannt) ausgestaltet sein, wodurch ein beginnendes Vorhandensein von Sauerstoff in dem Abgas relativ schnell und genau ermittelt werden kann. Grundsätzlich kann jedoch auch die erste Lambdasonde als Sprunglambdasonde ausgestaltet sein.

Der Verbrennungsmotor einer erfindungsgemäßen Brennkraftmaschine kann vorzugsweise mit Flüssigkraftstoff (d.h. insbesondere Benzin) betrieben werden. Möglich ist auch ein Betrieb mit einem gasförmigen Kraftstoff (insbesondere Erdgas, LNG oder LPG).

Die Erfindung betrifft weiterhin ein Kraftfahrzeug, insbesondere ein radbasiertes und nicht schienengebundenes Kraftfahrzeug (vorzugsweise ein PKW oder ein LKW), mit einer erfindungsgemäß betriebenen Brennkraftmaschine. Dabei kann der Verbrennungsmotor der Brennkraftmaschine insbesondere zur (direkten oder indirekten) Bereitstellung der Fahrantriebsleistung für das Kraftfahrzeug vorgesehen sein.

Die Erfindung wird nachfolgend anhand eines in der Zeichnung dargestellten Ausgestaltungsbeispiels näher erläutert. In der Zeichnung zeigt:
- Fig. 1:: eine erfindungsgemäß betreibbare Brennkraftmaschine in einer vereinfachten Darstellung.

Die Fig. 1 zeigt eine erfindungsgemäß betreibbare und damit für die Durchführung eines erfindungsgemäßen Verfahrens geeignete Brennkraftmaschine für ein Kraftfahrzeug. Diese umfasst einen Verbrennungsmotor 1, der beispielhaft in Form eines Hubkolbenmotors mit vier in Reihe angeordneten Zylinderöffnungen 2 ausgestaltet ist. Die Zylinderöffnungen 2 begrenzen mit darin geführten Hubkolben 3 und einem Zylinderkopf jeweils einen Brennraum 4. Diesen Brennräumen 4 wird im Betrieb des Verbrennungsmotors 1 und damit der Brennkraftmaschine Frischgas über einen Frischgasstrang 5 zugeführt, wobei die Zufuhr des Frischgases mittels Einlassventilen 9, die den einzelnen Brennräumen 4 zugeordnet sind, gesteuert wird. Bei dem Frischgas handelt es sich ausschließlich oder hauptsächlich um Luft, die aus der Umgebung angesaugt wird. Abgas, das bei der Verbrennung von Gemischmengen entstanden ist, die aus dem Frischgas sowie aus direkt über Kraftstoffinjektoren 6 in die Brennräume 4 eingespritztem Kraftstoff bestehen, wird über einen Abgasstrang 7 der Brennkraftmaschine abgeführt, wobei die Abfuhr des Abgases mittels Auslassventilen 10, die den einzelnen Brennräumen 4 zugeordnet sind, gesteuert wird. Eine Entzündung der Gemischmengen in den Brennräumen erfolgt mittels elektrischen Zündvorrichtungen 16, die beispielsweise Zündfunken erzeugen (Zündkerzen). Das Abgas durchströmt dabei eine Abgasnachbehandlungseinrichtung 8, die dafür vorgesehen ist, Bestandteile des Abgases, die als Schadstoffe angesehen werden, aus dem Abgas zu entfernen oder in unschädliche Bestandteile umzuwandeln.

Die Brennkraftmaschine kann aufgeladen ausgestaltet sein, wobei dann in den Frischgasstrang 5 ein Frischgasverdichter (nicht dargestellt) integriert wäre. Sofern der Frischgasverdichter dabei Teil eines Abgasturboladers wäre, würde dieser Abgasturbolader weiterhin noch eine Abgasturbine (nicht dargestellt) umfassen, die in den Abgasstrang integriert ist. Abgas, das die Abgasturbine durchströmt, führt dann zu einem rotierenden Antrieb eines Turbinenlaufrads, das drehantreibend mit einem Verdichterlaufrad des Frischgasverdichters verbunden ist, so dass im Ergebnis ein Antrieb des Frischgasverdichters mittels der Abgasturbine erfolgt.

Die Abgasnachbehandlungseinrichtung 8 der Brennkraftmaschine umfasst in Strömungsrichtung des Abgases gesehen eine erste Lambdasonde 11, vorzugsweise in einer Ausgestaltung als Breitbandlambdasonde, dann einen ersten Dreiwegekatalysator 12, der optional als Vierwegekatalysator ausgestaltet sein und demnach auch einen Partikelfilter umfassen kann, anschließend einen NOx-Sensor 13 sowie einen NH₃-Sensor 14, die in Form eines NH₃-NO_{X}-Kombinationssensors ausgestaltet sind, und schließlich einen zweiten Dreiwegekatalysator 15, der ebenfalls optional als Vierwegekatalysator ausgestaltet sein kann.

Im Betrieb der Brennkraftmaschine werden das dem Verbrennungsmotor 1 zuzuführende Frischgas sowie die Mengen des mittels der Kraftstoffinjektoren 6 je Arbeitsspiel in die einzelnen Brennräume 4 einzubringenden Kraftstoffs in Abhängigkeit von dem konkreten Betriebszustand des Verbrennungsmotors 1, der insbesondere durch die angeforderte Last und die Betriebsdrehzahl definiert ist, gezielt eingestellt. Hierzu kann hinsichtlich des Frischgases die Betriebsstellung einer in den Frischgasstrang 5 integrierten Drosselklappe (nicht dargestellt) und/oder eines variablen Ventiltriebs (nicht dargestellt), mittels dessen die Einlassventile 9 variabel betätigbar sind, verändert werden. Der Verbrennungsmotor wird dabei zumindest zeitweise im Mittel stöchiometrisch (λ ≈ 1) betrieben, so dass der den Brennräumen 4 zugeführte Sauerstoff über diesem Zeitraum im Wesentlichen exakt der Menge entspricht, die für eine thermische Umsetzung des gleichzeitig zugeführten Kraftstoffs gerade benötigt wird. Da ein konstant stöchiometrischer Betrieb des Verbrennungsmotors regelungstechnisch nicht umsetzbar ist, wird der Verbrennungsmotor 1 derart wechselweise leicht fett und leicht mager betrieben, dass sich im Mittel über dem betrachteten Zeitraum ein stöchiometrischer Betrieb einstellt.

Ein Umschalten von einem fetten Betrieb zu einem mageren Betrieb des Verbrennungsmotors 1 erfolgt dabei dann, wenn ein definiertes Vorhandensein von Ammoniak in dem Abgas mittels des NH₃-Sensors 14 ermittelt wird. Ein solches Vorhandensein von Ammoniak in dem Abgas ist dabei darauf zurückzuführen, dass es zu Fettdurchbrüchen in dem ersten Dreiwegekatalysator 12 kommt, weil unverbrannte Kohlenwasserstoffe, die während des fetten Betriebs in dem Rohabgas enthalten sind, nicht mehr weitestgehend vollständig unter Verwendung von in dem ersten Dreiwegekatalysator 12 eingelagertem Sauerstoff umgewandelt werden können. Dies führt dazu, dass es in Verbindung mit Stickstoffmonoxid (NO), das in dem Rohabgas enthalten ist, und mit Wasserstoff (H₂), der in dem ersten Dreiwegekatalysator 12 durch eine Wassergas-Shift-Reaktion (CO + H₂O → CO2 + H₂) gebildet wurde, zu der Ausbildung des Ammoniaks (gemäß 2 NO + 5 H₂ → 2 NH₃+ 2 H₂O) in dem ersten Dreiwegekatalysator 12 kommt.

Die direkte Ermittlung von Ammoniak mittels des NH₃-Sensors 14 und die Nutzung einer solchen Ermittlung für die Definition des Zeitpunkts für ein Umschalten von einem fetten Betrieb zu einem mageren Betrieb des Verbrennungsmotors 1 führt dazu, dass Fettdurchbrüche während des Betriebs des Verbrennungsmotors 1 möglichst schnell detektiert werden und diesen durch ein Umschalten in einen mageren Betrieb des Verbrennungsmotors 1 entgegengewirkt wird, da in dem mageren Betrieb ein Vorhandensein von unverbrannten Kohlenwasserstoffen in dem Rohabgas weitestgehend vermieden ist. Weiterhin wird in einem mageren Betrieb des Verbrennungsmotors 1 in dem Rohabgas enthaltener Sauerstoff in einer Sauerstoffspeicherkapazität des ersten Dreiwegekatalysators 12 eingelagert. Dadurch steht in dem ersten Dreiwegekatalysator 12 wieder Sauerstoff für eine Umwandlung von unverbrannten Kohlenwasserstoffen während eines sich anschließenden fetten Betriebs des Verbrennungsmotors 1 zur Verfügung.

Ein solches Umschalten von einem mageren Betrieb zu einem fetten Betrieb erfolgt dann, wenn ein definiertes Vorhandensein von Sauerstoff in dem Abgas stromab des ersten Dreiwegekatalysators 12 mittels des NOx-Sensors 13 ermittelt wird, wobei dieses Vorhandensein von Sauerstoff in dem Abgas darauf zurückzuführen ist, dass die Sauerstoffspeicherkapazität des ersten Dreiwegekatalysators 12 im Wesentlichen vollständig aufgefüllt ist.

Im Ergebnis kann durch eine erfindungsgemäße Regelung des Verbrennungsluftverhältnisses im Betrieb des Verbrennungsmotors 1 auf relativ einfache Weise eine Bildung von Ammoniak und, über das Ammoniak, von Lachgas in dem ersten Dreiwegekatalysator 12 minimiert werden.

### BEZUGSZEICHENLISTE

- 1: Verbrennungsmotor
- 2: Zylinderöffnung
- 3: Hubkolben
- 4: Brennraum
- 5: Frischgasstrang
- 6: Kraftstoffinjektor
- 7: Abgasstrang
- 8: Abgasnachbehandlungseinrichtung
- 9: Einlassventil
- 10: Auslassventil
- 11: erste Lambdasonde
- 12: erster Dreiwegekatalysator
- 13: NOx-Sensor
- 14: NH₃-Sensor
- 15: zweiter Dreiwegekatalysator
- 16: Zündvorrichtung

## Patentansprüche

1. Verfahren zum Betreiben einer Brennkraftmaschine mit einem Verbrennungsmotor (1) und einem Abgasstrang (7), wobei in den Abgasstrang (7) ausgehend von dem Verbrennungsmotor (1) eine (erste) Lambdasonde (11), dann ein erster Dreiwegekatalysator (12) und dann ein zweiter Dreiwegekatalysator (15) integriert sind und wobei zwischen dem ersten Dreiwegekatalysator (12) und dem zweiten Dreiwegekatalysator (15) ein NH₃-Sensor (14) in den Abgasstrang (7) integriert ist, **dadurch gekennzeichnet, dass** der Verbrennungsmotor (1) wechselweise fett und mager betrieben wird, wobei von dem fetten Betrieb zu dem mageren Betrieb umgeschaltet wird, wenn ein grundsätzlich ermittelbares Vorhandensein von Ammoniak in dem Abgas mittels des NH₃-Sensors (14) ermittelt wird.

2. Verfahren gemäß Anspruch 1, **dadurch gekennzeichnet, dass** zwischen dem ersten Dreiwegekatalysator (12) und dem zweiten Dreiwegekatalysator (15) ein NOx-Sensor (13) und/oder eine zweite Lambdasonde in den Abgasstrang (7) integriert ist/sind.

3. Verfahren gemäß Anspruch 1 oder 2, **dadurch gekennzeichnet, dass** zwischen dem ersten Dreiwegekatalysator (12) und dem zweiten Dreiwegekatalysator (15) ein/der NO_{X}-Sensor (13) in den Abgasstrang (7) integriert ist, wobei der NH₃-Sensor (14) und der NO_{X}-Sensor (13) integral ausgestaltet sind.

4. Verfahren gemäß einem der vorhergehenden Ansprüche, **dadurch gekennzeichnet, dass** ein Partikelfilter stromab des ersten Dreiwegekatalysators (12) angeordnet oder in den ersten Dreiwegekatalysator (12) integriert ist und/oder ein Partikelfilter stromab des zweiten Dreiwegekatalysators (15) angeordnet oder in den zweiten Dreiwegekatalysator (15) integriert ist.

5. Verfahren gemäß einem der vorhergehenden Ansprüche, **dadurch gekennzeichnet, dass** die erste Lambdasonde (11) als Breitbandsonde ausgestaltet ist.

6. Verfahren gemäß einem der vorhergehenden Ansprüche, **dadurch gekennzeichnet, dass** zwischen dem ersten Dreiwegekatalysator (12) und dem zweiten Dreiwegekatalysator (15) eine/die zweite Lambdasonde in den Abgasstrang (7) integriert ist, wobei die zweite Lambdasonde als Sprungsonde ausgestaltet ist.

7. Verfahren gemäß Anspruch 2 oder einem der von Anspruch 2 abhängigen Ansprüche, **dadurch gekennzeichnet, dass** von dem mageren Betrieb zu dem fetten Betrieb umgeschaltet wird, wenn ein definiertes Vorhandensein von Sauerstoff in dem Abgas mittels der zweiten Lambdasonde und/oder ein definiertes Vorhandensein von Stickoxiden und/oder von Sauerstoff in dem Abgas mittels des NOx-Sensors (13) ermittelt wird.

## Claims

1. Method for operating a combustion machine having an internal combustion engine (1) and having an exhaust tract (7), wherein, proceeding from the internal combustion engine (1), a (first) lambda probe (11), then a first three-way catalytic converter (12) and then a second three-way catalytic converter (15) are integrated into the exhaust tract (7), and wherein an NH₃ sensor (14) is integrated into the exhaust tract (7) between the first three-way catalytic converter (12) and the second three-way catalytic converter (15), **characterized in that** the internal combustion engine (1) is alternately operated rich and operated lean, wherein a switch from rich operation to lean operation takes place if a presence, able to be ascertained in principle, of ammonia in the exhaust gas is ascertained by means of the NH₃ sensor (14).

2. Method according to Claim 1, **characterized in that** an NO_{X} sensor (13) and/or a second lambda probe are/is integrated into the exhaust tract (7) between the first three-way catalytic converter (12) and the second three-way catalytic converter (15).

3. Method according to Claim 1 or 2, **characterized in that** a/the NO_{X} sensor (13) is integrated into the exhaust tract (7) between the first three-way catalytic converter (12) and the second three-way catalytic converter (15), wherein the NH₃ sensor (14) and the NO_{X} sensor (13) are formed integrally.

4. Method according to one of the preceding claims, **characterized in that** a particle filter is arranged downstream of the first three-way catalytic converter (12) or is integrated into the first three-way catalytic converter (12), and/or a particle filter is arranged downstream of the second three-way catalytic converter (15) or is integrated into the second three-way catalytic converter (15).

5. Method according to one of the preceding claims, **characterized in that** the first lambda probe (11) is in the form of a broadband probe.

6. Method according to one of the preceding claims, **characterized in that** a/the second lambda probe is integrated into the exhaust tract (7) between the first three-way catalytic converter (12) and the second three-way catalytic converter (15), wherein the second lambda probe is in the form of a step-change probe.

7. Method according to Claim 2 or one of the claims dependent on Claim 2, **characterized in that** a switch from lean operation to rich operation takes place if a defined presence of oxygen in the exhaust gas is ascertained by means of the second lambda probe and/or a defined presence of nitrogen oxides and/or of oxygen in the exhaust gas is ascertained by means of the NO_{X} sensor (13) .

## Revendications

1. Procédé d'exploitation d'un moteur à combustion interne avec un moteur à combustion (1) et une ligne d'échappement (7), une (première) sonde lambda (11) étant intégrée dans la ligne d'échappement (7) en partant du moteur à combustion (1), puis un premier catalyseur à trois voies (12) et ensuite un deuxième catalyseur à trois voies (15), et un capteur de NH₃ (14) étant intégré dans la ligne d'échappement (7) entre le premier catalyseur à trois voies (12) et le deuxième catalyseur à trois voies (15), **caractérisé en ce que** le moteur à combustion (1) est exploité alternativement en mode riche et en mode pauvre, le passage du mode riche au mode pauvre étant effectué lorsqu'une présence d'ammoniac dans le gaz d'échappement, pouvant en principe être déterminée, est déterminée au moyen du capteur de NH₃ (14).

2. Procédé selon la revendication 1, **caractérisé en ce qu'**un capteur de NOₓ (13) et/ou une deuxième sonde lambda est/sont intégré(s) dans la ligne d'échappement (7) entre le premier catalyseur à trois voies (12) et le deuxième catalyseur à trois voies (15).

3. Procédé selon la revendication 1 ou 2, **caractérisé en ce qu'**un/le capteur de NOₓ (13) est intégré dans la ligne d'échappement (7) entre le premier catalyseur à trois voies (12) et le deuxième catalyseur à trois voies (15), le capteur de NH₃ (14) et le capteur de NOₓ (13) étant conçus de manière intégrale.

4. Procédé selon l'une quelconque des revendications précédentes, **caractérisé en ce qu'**un filtre à particules est agencé en aval du premier catalyseur à trois voies (12) ou est intégré dans le premier catalyseur à trois voies (12) et/ou un filtre à particules est agencé en aval du deuxième catalyseur à trois voies (15) ou est intégré dans le deuxième catalyseur à trois voies (15).

5. Procédé selon l'une quelconque des revendications précédentes, **caractérisé en ce que** la première sonde lambda (11) est conçue sous forme de sonde à large bande.

6. Procédé selon l'une quelconque des revendications précédentes, **caractérisé en ce qu'**une/la deuxième sonde lambda est intégrée dans la ligne d'échappement (7) entre le premier catalyseur à trois voies (12) et le deuxième catalyseur à trois voies (15), la deuxième sonde lambda étant conçue sous forme de sonde à saut.

7. Procédé selon la revendication 2 ou l'une quelconque des revendications dépendantes de la revendication 2, **caractérisé en ce que** l'on passe du mode pauvre au mode riche lorsqu'une présence définie d'oxygène dans le gaz d'échappement est déterminée au moyen de la deuxième sonde lambda et/ou une présence définie d'oxydes d'azote et/ou d'oxygène dans le gaz d'échappement est déterminée au moyen du capteur de NOₓ (13).
